# EUROPÄISCHE PATENTSCHRIFT

(11) **EP 0 170 092 B1**
(45) Veröffentlichungstag und Bekanntmachung des Hinweises auf die Patenterteilung: **31.08.1988**
(21) Anmeldenummer: 85108265.1
(22) Anmeldetag: 04.07.1985
(51) Int. Cl.: C25B 9/00, C25B 1/46

(54) **Elektrolysezelle mit horizontal angeordneten Elektroden**
Electrolysis cell provided with horizontal electrodes
Cellule d'électrolyse à électrodes disposées horizontalement

(30) Priorität: 13.07.1984 DE 3425862
(43) Veröffentlichungstag der Anmeldung: 05.02.1986
(73) Patentinhaber: HOECHST AKTIENGESELLSCHAFT, 65926 Frankfurt am Main (DE)
(72) Erfinder: Staab, Rudolf, Dr., D-6233 Kelkheim (Taunus) (DE)

(56) Entgegenhaltungen:
- EP-A- 0 077 982
- EP-A- 0 104 137
- GB-A- 1 380 418

## Beschreibung

Gegenstand der Erfindung ist eine wannenartige Elektrolysezelle mit horizontal angeordneten Elektroden zum Herstellen von Chlor aus Alkalichloridlösung nach dem Membranverfahren, bei der die Anoden höhenverstellbar am Zellendeckel angeordnet sind.

Etwa 50 % der Elektrolyseweltkapazität zur Herstellung von Chlor besteht aus Elektrolysezellen, die nach dem Amalgamverfahren arbeiten. Die theoretische Zersetzungsspannung für die Quecksilberzelle beträgt etwa 3,15 bis 3,20 Volt. Demgegenüber ergibt sich eine theoretische Zersetzungsspannung von etwa 2,2 Volt, wenn man die Alkalichloridelektrolyse in einer Membranzelle mit Wasserstoff erzeugender Kathode durchführt. Durch die Einführung des Membranverfahrens ließe sich folglich theoretisch etwa 1 Volt an Zellenspannung einsparen, was in Zeiten steigender Energiekosten von erheblicher wirtschaftlicher Bedeutung ist. Neben der Energieeinsparung bietet das Membranverfahren den Vorteil eines umweltfreundlichen Verfahrens, da kein Quecksilber emitiert wird, und auch die produzierte Lauge nicht mit Quecksilber verunreinigt ist.

Die Membranzelle besteht aus zwei Elektrolysekammern mit jeweils einer gasentwickelnden Elektrode, die durch eine kationselektive Membran getrennt sind. Bei horizontaler Anordnung einer solchen Membranzelle würde sich unter der Membran ein Gaspolster, je nach Anordnung aus Chlor oder Wasserstoff bilden, und der Elektrolytwiderstand würde den Zellenspannungsvorteil zunichte machen.

Die EP-A-104137 zeigt die Umrüstung von Quecksilberzellen in Membranzellen, wobei an der Kathode Wasserstoff entwickelt wird und mit der entstehenden Lauge aus dem Kathodenraum abgeführt wird.

Es bestand daher die Aufgabe, aus der Quecksilberzelle eine Membranzelle mit horizontal angeordneten Elektroden zu schaffen, bei der Gaspolster nicht entstehen, die den Elektrowiederstand beeinflussen könnten.

Die vorliegende Erfindung löst die Aufgabe dadurch, daß eine Gasdiffusionskathode auf einem Rost mit Stützfüßen zum Abstützen auf dem Zellenboden aufliegt und zwischen Membran und Gasdiffusionskathode ein Abstandshalter angeordnet ist.

Die Membran kann zwischen Zellendeckel und Zellenwanne eingeklemmt sein. Der Zellendeckel kann Einrichtungen zum Zu- und Abführen für Sole und Chlor und die Zellenwanne Einrichtungen zum Zuführen von sauerstoffhaltigem Gas aufweisen.

Der Vorteil der Erfindung ist im wesentlichen darin zu sehen, daß es möglich ist, Quecksilberzellen kostengünstig in Membranzellen mit ihren oben angeführten Vorteilen umzurüsten.

Im folgenden wird die Erfindung anhand von lediglich einen Ausführungsweg darstellender Zeichnung näher erläutert. Die Figur zeigt einen Querschnitt durch die Elektrolysezelle.

Die Elektrolysezelle besteht aus der Zellenwanne 1, die mit dem negativen Pol der Stromversorgung verbunden ist. Diese Wanne ist mit Stützfüßen 2 versehen, die auf dem Zellenboden stehen und die die Gasdiffusionskathode 3 tragen. Sie dienen gleichzeitig der Stromzuführung zur Gasdiffusionskathode 3. Die Stützfüße 2 bestehen aus einem metallischen Werkstoff, bevorzugt aus dem gleichen Werkstoff wie die Zellenwanne, um die bestmögliche Verbindung, z. B. durch Verschweißen der Stützfüße mit der Zellenwanne zu gewährleisten. Die Stützfüße 2 sind mit einem Rost 4 versehen auf dem die Gasdifusionskathode 3 aufliegt. Die Gasdiffusionskathode 3 selbst stellt ein mit einem elektrochemisch aktiven Katalysator beschichtetes Drahtgewebe oder Streckmetall dar, und ist mittels eines Kunststoffes, bevorzugt Polytetrafluorethylen, hydrophobiert um ein Durchsickern der Natronlauge zu verhindern. Auf diese Weise wird ein Gasraum I geschaffen, über den die Gasdifusionskathode 3 mit Sauerstoff oder einem Sauerstoff enthaltenden Gas, z. B. Luft, versorgt wird. Der Gasraum ist mit Vorrichtungen zum Einleiten von Sauerstoff oder Luft (in der Figur nicht gezeigt) und gegebenenfalls mit Vorrichtungen zum Entsorgen überschüssigen Sauerstoffs oder an Sauerstoff verarmter Luft (in der Figur nicht gezeigt) versehen.

Zwischen Zellendeckel 5 und Zellenwanne 1 ist die Kationaustauschermembran 6 eingeklemmt. Sie trennt den Kathodenraum II, in dem die Natronlauge zirkuliert, vom Anodenraum 111, in dem die Umsetzung der Chloridionen zu elemetarem Chlor an einer Titan- oder Graphitanode 7 stattfindet. Um einen definierten und gleichmäßigen Abstand der Kationenaustauschermembran von der Kathode 3 zu gewährleisten, befindet sich ein Abstandshalter 8 im Kathodenraum II. Dieser kann in Form eines Netzes aus einem laugebeständigen Kunststoff oder Metall gestaltet sein. Für den Katholytkreislauf kann der in der Zellenwanne 1 vorhandene Zu- und Ablauf (nicht dargestellt) verwendet werden.

Der Zellendeckel 5 ist mit Vorrichtungen versehen (nicht gezeigt), über die der Anodenraum 111 mit Sole versorgt und die abgereicherte Sole und das gebildete Chlor entsorgt werden können. Als Anodenwerden Graphitanoden oder aktivierte Titananoden verwendet, um die Chlorüberspannung gering zu halten. Die Anoden 7 sind am Zellendeckel in bekannter Weise höhenverstellbar befestigt. Besonders vorteilhaft ist es, wenn die Membran an den Titananoden anliegt, was mit der Einstelleinrichtung für den Elektrodenabstand erreicht werden kann.

Mit der Erfindung ist es möglich, bestehende Amalgananlagen unter Verwendung eines Großteils der Anlagenteile auf das Membranverfahren umzurüsten. Ein weiterer Vorteil besteht bei Verwendung einer Gasdiffusionskathode in einer zusätzlichen Zellenspannungsersparnis gegenüber Membranzellen mit Wasserstoff erzeugender Kathode, da das Potential für die Sauerstoffreduktion um etwa 1,2 Volt positiver liegt als das Potential für die Wasserstofferzeugung.

## Patentansprüche

1. Wannenartige Elektrolysezelle mit horizontal angeordneten Elektroden zum Herstellen von Chlor aus Alkalichloridlösung nach dem Membranverfahren, bei der die Anoden höhenverstellbar am Zellendeckel angeordnet sind, dadurch gekennzeichnet, daß eine Gasdiffusionskathode (3) auf einem Rost (4) mit Stützfüßen (2) zum Abstützen auf dem Zellenboden aufliegt und zwischen Membran (6) und Gasdiffusionskathode (3) ein Abstandsabhalter (8) angeordnet ist.

2. Elektrolysezelle nach Anspruch 1, dadurch gekennzeichnet, daß die Membran (6) zwischen Zellendeckel (5) und Zellenwanne (1) eingeklemmt ist, der Zellendeckel (5) Einrichtungen zum Zu- und Abführen für Sole und Chlor und die Zellenwanne (1) Einrichtungen zum Zuführen für sauerstoffhaltiges Gas aufweisen.

## Claims

1. Trough-like electrolysis cell with horizontally disposed electrodes for manufacturing chlorine from alkali chloride solution by the membrane process, in which cells the anodes are attached to the cell cover so that their height can be adjusted, wherein a gas diffusion cathode (3) rests on a grating (4) with supporting legs (2) arranged on the bottom of the cell, and a spacer (8) is disposed between membrane (6) and gas- diffusion cathode (3).

2. Electrolysis cell as claimed in claim 1, wherein the membrane (6) is clamped between the cell cover (5) and the cell trough (1), the cell cover (5) incorporates devices for supplying and removing brine and chlorine and the cell trough (1) devices for supplying oxygen-containing gas.

## Revendications

1. Cellule d'électrolyse à cuve, avec des électrodes disposées horizontalement, destinée à préparer du chlore à partir d'une solution de chlorure de métal alcalin par le procédé par membrane, dans lequel les anodes sont disposées sur le couvercle de la cellule en étant réglables en hauteur, caractérisée en ce que une cathode à diffusion gazeuse (3) est disposée sur une grille (4) possédant des pieds de soutènement (2) permettant un appui sur le fond de la cellule, avec, entre la membrane (6) et la cathode à diffusion gazeuse (3), un écarteur (8).

2. Cellule d'électrolyse selon la revendication 1, caractérisée en ce que la membrane (6) est serrée entre le couvercle de cellule (5) et la cuve de cellule (1), que le couvercle de cellule (5) comporte des dispositifs permettant l'amenée et l'évacuation de la saumure et du chlore, et que la cuve de cellule (1) comporte des dispositifs permettant l'amenée d'un gaz contenant de l'oxygène.
